# FASCICULE DE BREVET EUROPEEN

(11) **EP 3 355 130 B1**
(45) Date de publication et mention de la délivrance du brevet: **03.04.2024**
(21) Numéro de dépôt: 18150706.2
(22) Date de dépôt: 09.01.2018
(51) Int. Cl.: G04B 17/04, G04B 17/26, G04B 17/28

(54) **MECANISME RESONATEUR D'HORLOGERIE**
RESONATORMECHANISMUS EINES UHRWERKS
TIMEPIECE RESONATOR MECHANISM

(30) Priorité: 19.01.2017 US 201715410294
(43) Date de publication de la demande: 01.08.2018
(73) Titulaire: The Swatch Group Research and Development Ltd, 2074 Marin (CH)
(72) Inventeur: DI DOMENICO, Gianni, 2000 Neuchâtel (CH); LÉCHOT, Dominique, 2722 Les Reussilles (CH); HELFER, Jean-Luc, 2525 Le Landeron (CH); WINKLER, Pascal, 2072 St-Blaise (CH)
(74) Mandataire: ICB SA

(56) Documents cités:
- EP-A1- 3 206 089
- EP-A2- 2 273 323
- US-A1- 2017 227 930

## Description

### Domaine de l'invention

L'invention concerne un mécanisme résonateur d'horlogerie comportant un premier support avec un premier ancrage et un deuxième ancrage auxquels est fixé un mécanisme flexible de guidage en pivotement, qui définit un axe de pivotement virtuel autour duquel pivote de façon rotative une masse pivotante, et qui comporte au moins un pivot flexible RCC antérieur et un pivot flexible RCC postérieur montés en série et tête-bêche l'un par rapport à l'autre autour dudit axe de pivotement virtuel, ledit pivot flexible RCC antérieur comportant, entre ledit premier support et un support rotatif intermédiaire, deux lames flexibles antérieures droites de même longueur antérieure entre leurs encastrements, définissant deux directions linéaires antérieures qui se croisent au niveau dudit axe de pivotement virtuel et qui définissent avec ledit axe de pivotement virtuel un angle antérieur, et dont les ancrages respectifs desdites deux lames flexibles antérieures droites les plus éloignés dudit axe de pivotement virtuel sont tous deux à une même distance antérieure dudit axe de pivotement virtuel, et ledit pivot flexible RCC postérieur comportant, entre ledit support rotatif intermédiaire, qui comporte un troisième ancrage et un quatrième ancrage, et ladite masse pivotante, deux lames flexibles postérieures droites de même longueur postérieure entre leurs encastrements, définissant deux directions linéaires postérieures qui se croisent au niveau dudit axe de pivotement virtuel et qui définissent avec ledit axe de pivotement virtuel un angle postérieur, et dont les ancrages respectifs desdites deux lames flexibles postérieures droites les plus éloignés dudit axe de pivotement virtuel sont tous deux à une même distance postérieure dudit axe de pivotement virtuel.

L'invention concerne encore un mouvement d'horlogerie comportant au moins un tel mécanisme résonateur.

L'invention concerne encore une montre comportant au moins un tel mouvement.

L'invention concerne le domaine des mécanismes résonateurs d'horlogerie.

### Arrière-plan de l'invention

Il est connu que l'utilisation d'un pivot à guidage flexible permet de remplacer le pivot réel d'un balancier ainsi que le ressort spiral de rappel élastique. Ceci à l'avantage de supprimer les frottements de pivots. Toutefois les pivots à guidage flexible sont connus pour avoir une force de rappel élastique non-linéaire ce qui rend le résonateur anisochrone, c'est-à-dire que la fréquence dépend de l'amplitude de l'oscillation, et pour avoir un mouvement parasite de l'axe instantané de rotation, ce qui rend la marche du résonateur sensible à sa position dans le champ de la gravité.

Le problème de la non-linéarité de la force de rappel élastique est difficile à résoudre, et les solutions géométriques existantes, pour améliorer la linéarité de la force de rappel élastique et par conséquent rendre le résonateur isochrone pour une gamme d'amplitude angulaire donnée, nécessitent une fabrication sur plusieurs niveaux. La demande de brevet WO2016096677, au nom de The Swatch Group Research & Development Ltd décrit ainsi un résonateur d'horlogerie à lames croisées dans deux plans superposés et expose l'importance de la valeur d'un angle particulier, pour optimiser la linéarité de la force de rappel élastique et par conséquent rendre le résonateur isochrone pour une gamme d'amplitude angulaire donnée. Toutefois un tel pivot à guidage flexible ne peut pas être gravé en une seule fois en 2D, ce qui complique sa fabrication.

Le document EP3021174 au nom de LVMH SWISS MFT SA décrit un régulateur monolithique de pièce d'horlogerie réalisé en une seule plaque, comprenant un élément extérieur rigide, un élément rigide interne, et des suspensions élastiques reliant l'élément rigide externe à l'élément rigide intérieur et permettant des mouvements d'oscillation. L'élément interne rigide comporte des bras qui sont rigidement reliés les uns aux autres, en laissant entre eux des espaces angulaires libres, dans lesquels sont situées les suspensions élastiques. Ce document illustre bien un système compact, comportant des pivots qui comportent des lames flexibles, mais ce document ne décrit pas de caractéristique propre à assurer l'isochronisme (marche indépendante de l'amplitude), ni l'insensibilité aux positions dans l'espace, dans le champ de gravité (marche indépendante des positions). L'architecture des lames et des supports intermédiaires y est particulière : on peut remarquer que les extrémités des deux lames proches de l'axe de rotation sont raccordées à deux supports intermédiaires différents, et ne sont pas connectées au même élément rigide, il ne s'agit donc pas de pivots RCC (Remote Compliance Center); on peut encore remarquer que les encastrements proches de l'axe de pivotement du premier pivot ne sont pas rigidement liés par le support intermédiaire aux encastrements éloignés de l'axe de pivotement du second pivot. Enfin, le système décrit est constitué de trois structures flexibles élémentaires identiques, répétées tous les 120° et combinées comme des ressorts en parallèle. Etant donné que chacune de ces structures définit son propre axe de rotation, le système complet est manifestement hyperstatique, c'est-à-dire qu'il y a plus de contraintes que ce qui est nécessaire au fonctionnement du système. Ceci a pour conséquence de détruire la linéarité de la relation entre la déformation et le couple de rappel élastique, si bien que le résonateur ne peut pas être isochrone. Les enseignements de ce document ne permettent pas de déterminer ses paramètres géométriques particuliers.

Le document WO2012/010408 au nom de NIVAROX-FAR décrit un mécanisme oscillant pour un mouvement d'horlogerie, comportant un premier élément rigide et un deuxième élément rigide, chacun agencé pour être fixé à un élément différent du mouvement, et dont l'un est mobile par rapport à l'autre et pivote autour d'un axe théorique de pivotement. Ce mécanisme oscillant est flexible à géométrie variable, tout en étant réalisé de façon monobloc, et comporte des premiers moyens de rappel élastique réalisant une liaison élastique directe ou indirecte entre ledit premier élément rigide et un élément rigide intermédiaire, et comporte au moins des deuxièmes moyens de rappel élastique, qui réalisent une liaison élastique directe ou indirecte entre l'élément rigide intermédiaire et le deuxième élément rigide. Le premier élément rigide, les premiers moyens de rappel élastique, l'élément rigide intermédiaire, les deuxièmes moyens de rappel élastique, et le deuxième élément rigide, sont coplanaires, et sont agencés pour se déformer dans ce plan. Plus particulièrement, les premiers moyens de rappel élastique comportent au moins une lame élastique, et les deuxièmes moyens de rappel élastique comportent au moins une lame élastique. A nouveau, le système décrit est hyperstatique puisque constitué de deux structures flexibles élémentaires qui sont répétées tous les 180° et combinées en parallèle.

Le document EP2645189 au nom de NIVAROX-FAR décrit un mécanisme d'échappement d'horlogerie comportant un balancier et une roue d'échappement. La transmission d'impulsions entre le balancier et la roue d'échappement est réalisée par un mécanisme flexible monobloc comportant au moins un palpeur de coopération avec la roue d'échappement ou respectivement le balancier, et ce mécanisme flexible monobloc est relié par au moins une lame flexible à une structure fixe de ladite pièce d'horlogerie, ou respectivement à la roue d'échappement. Plus particulièrement, ce mécanisme flexible monobloc est une ancre, ou une ancre suisse, flexible à force constante, bistable en flambage, cette ancre comportant une baguette munie d'une fourchette avec dard et comportant une tige flexible pivotante et guidée, cette ancre coopérant avec une roue d'échappement à deux niveaux, comportant des chevilles sur ces deux niveaux respectifs, et l'ancre portant encore, sur un autre niveau que la tige flexible, une cheville agencée pour coopérer avec la roue d'échappement pour le déplacement de l'ancre à proximité de son point de basculement.

Le document EP2911012 au nom de CSEM décrit un oscillateur rotatif pour pièce d'horlogerie comprenant un élément de support destiné à permettre l'assemblage de l'oscillateur sur une pièce d'horlogerie, un balancier, une pluralité de lames flexibles reliant l'élément de support au balancier et aptes à exercer un couple de rappel sur le balancier, et une serge montée solidaire du balancier. Cette pluralité de lames flexibles comporte au moins une première lame flexible disposée dans un premier plan perpendiculaire au plan de l'oscillateur, et une deuxième lame flexible disposée dans un deuxième plan perpendiculaire au plan de l'oscillateur et sécant avec le premier plan. L'axe géométrique d'oscillation de l'oscillateur est défini par l'intersection du premier plan et du deuxième plan, cet axe géométrique d'oscillation croisant les première et deuxième lames aux 7/8 de leur longueur respective. Plus particulièrement, la pluralité de lames flexibles comporte une paire formée d'une première et d'une deuxième lames de géométrie identique et disposées dans le premier plan, et une troisième lame disposée dans le deuxième plan, intercalée entre la première et la deuxième lame et présentant une hauteur double de celle de la première ou de la deuxième lame.

Le brevet EP3206089B1 au nom de The Swatch Group Research & Development Ltd, faisant partie de l'art antérieur au sens de l'art.54(3) CBE pour l'objet de la revendication 1 annexée, décrit un mécanisme résonateur d'horlogerie comportant un premier support avec un premier ancrage et un deuxième ancrage auxquels est fixé un mécanisme flexible de guidage en pivotement, qui définit un axe de pivotement virtuel autour duquel pivote de façon rotative une masse pivotante, et qui comporte au moins un pivot flexible RCC antérieur et un pivot flexible RCC postérieur montés en série et tête-bêche l'un par rapport à l'autre autour de l'axe de pivotement virtuel. Le pivot flexible RCC antérieur comporte, entre le premier support et un support rotatif intermédiaire, deux lames flexibles antérieures droites de même longueur antérieure LA entre leurs encastrements, définissant deux directions linéaires antérieures qui se croisent au niveau de l'axe de pivotement virtuel, et qui définissent avec lui un angle antérieur, et dont les ancrages respectifs des deux lames flexibles antérieures droites les plus éloignés de l'axe de pivotement virtuel en sont tous deux éloignés d'une même distance antérieure DA. De la même façon, le pivot flexible RCC postérieur comporte, entre le support rotatif intermédiaire, qui comporte un troisième ancrage et un quatrième ancrage, et la masse pivotante, deux lames flexibles postérieures droites de même longueur postérieure LP entre leurs encastrements, définissant deux directions linéaires postérieures qui se croisent au niveau de l'axe de pivotement virtuel et qui définissent avec lui un angle postérieur, et dont les ancrages respectifs des deux lames flexibles postérieures droites les plus éloignés de l'axe de pivotement virtuel en sont tous deux éloignés d'une même distance postérieure DP. Ce mécanisme flexible de guidage en pivotement est plan. Le centre d'inertie de l'ensemble formé par la masse pivotante et toute masse inertielle rapportée que porte la masse pivotante est sur l'axe de pivotement virtuel ou dans son voisinage immédiat. La longueur antérieure (LA) et la longueur postérieure (LP) sont égales à une longueur commune (L), et la distance antérieure (DA) et la distance postérieure (DP) sont égales à une distance commune (D), l'angle antérieur (αA) et ledit angle postérieur (αP) sont égaux à un angle commun α qui exprimé en degrés est compris entre : 109.5 + 5 / [(D/L) - (2/3)] et 114.5 + 5 / [(D/L)-(2/3)].

Le document EP2273323A2 au nom de ULYSSE NARDIN décrit un oscillateur mécanique oscillant autour d'un axe d'oscillation sans pivot, et qui comporte une serge centrée sur l'axe d'oscillation et montée sur une première portion d'attache située sur l'axe d'oscillation, une portion de fixation destinée à être fixée à un bâti d'un mouvement d'horlogerie, et une pluralité de systèmes élastiques reliant la serge et la portion de fixation. Au moins certains des systèmes élastiques sont suspendus et sont libres en référence au bâti. Plus particulièrement cet oscillateur comporte un nombre pair d'organes de rappel comprenant une paire de lames élastiques constituée d'une première et d'une deuxième lames situées dans un même plan perpendiculaire à l'axe d'oscillation et reliées, par une première de leurs extrémités, à une portion d'attache intermédiaire située sur l'axe d'oscillation, et un cadre suspendu relié aux lames d'une paire par leur deuxième extrémité, ce cadre étant coplanaire aux lames qu'il relie ; les lames d'une paire définissent entre elles un angle compris entre 45 et 120° ;
un organe de rappel inférieur et ur organe de rappel supérieur sont reliés rigidement deux à deux uniquement par leur cadre suspendu pour former un premier système élastique, la portion d'attache intermédiaire de l'organe de rappel inférieur étant reliée à la portion d'attache intermédiaire d'un organe de rappel supérieur d'un deuxième système élastique ou à la première portion d'attache, la portion d'attache intermédiaire de l'organe de rappel supérieur étant reliée à la portion d'attache d'un organe de rappel inférieur d'un troisième système élastique ou à la dernière portion d'attache ; notamment l'oscillateur comporte une pluralité de systèmes élastiques régulièrement répartis autour de l'axe d'oscillation. Selon différentes variantes, toutes les lames élastiques sont de même longueur, ou ces cadres suspendus sont concentriques à l'axe d'oscillation, ou les premier et deuxième organes de rappel d'un système élastique sont superposés, ou les premier et deuxième organes de rappel d'un système élastique sont décalés angulairement, ou encore les organes de rappel sont réalisés en silicium, notamment recouvert d'une couche d'oxyde.

### Résumé de l'invention

L'invention se propose de réaliser un résonateur mécanique à haut facteur de qualité à l'aide d'une partie inertielle telle qu'un balancier, supportée par un guidage à lames flexibles en rotation, appelé aussi pivot à guidage flexible, qui agit aussi comme moyen de rappel élastique. On désire que ce résonateur soit isochrone (marche indépendante de l'amplitude) et insensible aux positions dans le champ de gravité (marche indépendante des positions).

L'invention cherche à allier les avantages des deux géométries connues bidimensionnelle et tridimensionnelle, dans une exécution simple et économique, donc bidimensionnelle.

L'invention concerne ainsi un mécanisme résonateur d'horlogerie selon la revendication 1.

L'invention concerne encore un mouvement d'horlogerie comportant au moins un tel mécanisme résonateur.

L'invention concerne encore une montre comportant au moins un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en perspective, un résonateur mécanique selon l'invention, comportant, entre un premier support agencé pour être fixé directement ou indirectement à la structure d'un mouvement d'horlogerie, et une masse pivotante mobile sur laquelle est rapporté un balancier à bras, deux pivots flexibles RCC montés en série, et tête-bêche, autour d'un support rotatif intermédiaire et de même axe de pivotement virtuel, et comportant chacun deux lames flexibles droites, avec le centre de masse de l'ensemble constitué par la masse pivotante mobile et le balancier rapporté coïncidant avec l'axe de pivotement virtuel;
- la figure 2 est une variante où le balancier rapporté comporte une serge circulaire ;
- la figure 3 représente, de façon schématisée et en vue en plan, la partie centrale du résonateur de la figure 1 ;
- la figure 4 est un détail de la même partie centrale, mettant en évidence les différentes surfaces de limitation pour la protection anti-chocs, que comporte ce résonateur ;
- la figure 5 est un graphique représentant la valeur optimale de l'angle entre les deux lames de chaque pivot flexible RCC, en fonction du ratio entre, d'une part la distance de l'encastrement d'une lame, opposé à l'axe de pivotement, et d'autre part avec la longueur de la lame concernée ;
- les figures 6 à 8 illustrent d'autres variantes d'arrangements géométriques;
- la figure 9 est un schéma-blocs représentant une montre avec un mouvement incorporant un résonateur selon l'invention, lequel comporte plusieurs mécanismes flexibles de guidage en pivotement disposés en série ;
- la figure 10 représente, de façon schématisée et en vue en plan, un pivot RCC ;
- la figure 11 représente, de façon schématisée et en vue en plan, un pivot à lames flexibles comportant deux pivots RCC symétriques mis en série et disposés tête-bêche.

### Description détaillée des modes de réalisation préférés

L'invention concerne un mécanisme résonateur d'horlogerie 1000, comportant un premier support 100 rigide, fixe ou mobile, avec un premier ancrage 1 et un deuxième ancrage 2, auxquels est fixé un mécanisme flexible de guidage en pivotement 10, qui définit un axe de pivotement virtuel A, autour duquel pivote de façon rotative une masse pivotante 200 rigide.

Ce mécanisme flexible de guidage en pivotement 10 est un pivot à guidage flexible 2D, c'est-à-dire réalisable dans un plan.

Ce mécanisme flexible de guidage en pivotement 10 permet à la masse pivotante 200 rigide d'effectuer une rotation de l'axe de pivotement virtuel A, relativement au premier support 100 rigide. Il est composé de deux pivots flexibles RCC (Remote Center Compliance, c'est-à-dire centre de rotation déporté) dont les axes de rotation coïncident et qui sont reliés par un support rotatif intermédiaire 20 rigide. Les deux pivots RCC sont ainsi mis en série, mais tête-bêche l'un par rapport à l'autre, de sorte que leurs mouvements parasites se compensent.

L'invention est isostatique dans le sens où le mouvement relatif des pièces se fait sans contrainte excessive, grâce à l'absence d'autres éléments mis en parallèle.

Un pivot élémentaire à lames flexibles est un ensemble constitué de 2 parties rigides R1 et R2 qui sont reliées par deux lames flexibles L1 et L2 qui ne se touchent pas. Au repos les lames L1 et L2 sont droites et non parallèles de sorte que leur prolongement définit un point de croisement A. Les deux parties rigides R1 et R2 peuvent effectuer un mouvement relatif de rotation autour de l'axe perpendiculaire au plan et passant par A.

Un pivot RCC (Remote Compliance Center), illustré à la figure 10, est un pivot élémentaire à lames flexibles dont le point de croisement A est situé en-dehors des lames. Il est constitué de deux lames L1 et L2 de même longueur L, et les points d'encastrement des lames L1 et L2 dans la partie rigide R1 sont à égale distance de l'axe de rotation A. Le pivot RCC est bien connu de l'homme du métier (voir le livre de S. Henein, « Conception des guidages flexibles », Presses polytechniques et universitaires romandes, 2001, page 101).

La géométrie d'un pivot RCC est caractérisée par deux paramètres :
(1) l'angle α entre ses deux lames et (2) le rapport D/L où D est la distance entre l'axe de rotation A et l'encastrement des lames qui en est le plus éloigné, et L est la longueur de chacune des deux lames.

L'invention comporte un mécanisme flexible de guidage en pivotement composé de deux pivots RCC mis en série, tel que :
- les deux pivots RCC qui le composent sont situés dans un même plan ;
- les deux pivots RCC qui le composent ont le même axe de rotation A ;
- les deux pivots RCC qui le composent ont les mêmes paramètres α et D/L ; De plus, la partie rigide la plus proche de l'axe de rotation de l'un des deux pivots (R1A dans la figure 11) est rigidement liée à la partie rigide la plus éloignée de l'axe de rotation de l'autre pivot (R2B dans la figure 11). On dit alors que les deux pivots RCC sont mis en série et tête-bêche, tel que visible sur la figure 11.

Le mécanisme flexible de guidage en pivotement que comporte l'invention est ainsi constitué uniquement de trois parties rigides et de quatre lames situées dans le plan du guidage. Afin de garantir que le guidage en pivotement est isostatique, il est important qu'il n'y ait pas d'autre liaison flexible dans ledit plan du guidage entre lesdites trois parties rigides. Néanmoins, il est tout à fait envisageable de disposer un autre mécanisme flexible de guidage en pivotement dans un autre plan, parallèle au plan du premier guidage et distant de celui-ci. Ce second mécanisme flexible de guidage en pivotement peut être relié en série, ou en parallèle, au premier guidage en pivotement selon les besoins.

On peut fixer la première partie rigide (R1B sur la figure 11) à la platine et fixer une masse inertielle, notamment un balancier, sur la troisième partie rigide (R2A sur la figure 11). L'inverse est aussi possible.

Un des quatre segments de la partie rigide intermédiaire peut être interrompu. C'est le cas dans les figures de la variante non limitative illustrée. Toutefois, il est important que les quatre encastrements des lames dans la partie intermédiaire (L1A, L2A dans R1A et L1B, L2B dans R2B dans la figure 11) soient rigidement liés les uns aux autres.

On comprend que les encastrements proches de l'axe de pivotement virtuel A du premier pivot RCC sont rigidement reliés, par le support rotatif intermédiaire 20, aux encastrements éloignés de l'axe de pivotement virtuel A du second pivot RCC, ou vice-versa, tel que visible sur les figures 6 et 7.

Ainsi, le mécanisme flexible de guidage en pivotement 10 comporte un pivot flexible RCC antérieur 10A et un pivot flexible RCC postérieur 10P, qui sont montés en série l'un avec l'autre, et tête-bêche, autour de l'axe de pivotement virtuel A commun, et qui incorporent des éléments flexibles élastiques.

Le pivot flexible RCC antérieur 10A comporte, entre le premier support 100 et un support rotatif intermédiaire 20, deux ensembles élastiques antérieurs 11, 21, formés, dans le mode de réalisation des figures, par deux lames flexibles antérieures droites 110, 210, de même longueur antérieure LA entre leurs encastrements, définissant deux directions linéaires antérieures D1, D2, qui se croisent au niveau de l'axe de pivotement virtuel A, et qui définissent avec cet axe de pivotement virtuel A un angle antérieur αA, et dont les ancrages respectifs des deux lames flexibles antérieures droites 110, 210, les plus éloignés de l'axe de pivotement virtuel A sont tous deux à une même distance antérieure DA de l'axe de pivotement virtuel A.

De façon similaire, le pivot flexible RCC postérieur 10P comporte, entre le support rotatif intermédiaire 20, qui comporte un troisième ancrage 3 et un quatrième ancrage 4, et la masse pivotante 200, deux ensembles élastiques postérieurs 31, 41, formés, dans le mode de réalisation des figures, par deux lames flexibles postérieures droites 310, 410 de même longueur postérieure LP entre leurs encastrements, définissant deux directions linéaires postérieures D3, D4, qui se croisent au niveau de l'axe de pivotement virtuel A, et qui définissent avec cet axe de pivotement virtuel A un angle postérieur αP, et dont les ancrages respectifs des deux lames flexibles postérieures droites 310, 410, les plus éloignés de l'axe de pivotement virtuel A sont tous deux à une même distance postérieure DP de l'axe de pivotement virtuel A.

De plus, le mécanisme flexible de guidage en pivotement 10 est plan.

L'invention consiste à optimiser l'angle entre les éléments élastiques de chaque pivot flexible RCC, pour que le pivot ait une force de rappel élastique linéaire, afin que le résonateur mécanique soit isochrone dans un domaine d'amplitude angulaire donné.

Le centre d'inertie de l'ensemble formé par la masse pivotante 200 et toute masse inertielle rapportée 201 que porte la masse pivotante 200, comme dans les variantes non limitatives illustrées aux figures 1 et 2, est sur l'axe de pivotement virtuel A ou dans son voisinage immédiat, et le résonateur mécanique est isochrone si:
- l'angle antérieur αA exprimé en degrés est compris entre :
   107+ 5/[(DA/LA)-(2/3)] et 114.5 + 5/[(DA/LA)-(2/3)],
- et l'angle postérieur αP exprimé en degrés est compris entre :
   107+ 5/[(DP/LP)-(2/3)] et 114.5 + 5/[(DP/LP)-(2/3)].

Selon l'invention, l'angle antérieur αA et l'angle postérieur αP sont égaux à un angle commun α. Plus particulièrement, cet angle commun α est voisin de 118°.

Selon l'invention, la distance antérieure DA et la distance postérieure DP sont égales à une distance commune D, et la longueur antérieure LA et la longueur postérieure LP sont égales à une longueur commune L.

L'angle commun α est alors compris entre :
107+ 5/[(D/L)-(2/3)] et 109.5 + 5/[(D/L)-(2/3)].

La valeur de l'angle α optimum dépend principalement du rapport D/L, mais elle dépend aussi des rayons à l'encastrement des lames, du rapport d'aspect de la section des lames, et de l'épaisseur de la couche de SiO2 utilisée pour la compensation thermique.

Une courbe optimale, voisine de l'invention, pour des valeurs particulières de rayons d'encastrement et de rapport d'aspect des lames, est représentée en trait plein sur la figure 5, qui montre l'évolution de l'angle α optimal, en fonction du rapport D/L.

Naturellement, des valeurs différentes de rayons d'encastrement, et de rapport d'aspect de la section des lames, conduisent à des valeurs différentes de l'angle α optimal. Cette plage angulaire est représentée sur la figure 5 entre les lignes discontinues.

Selon l'invention, l'angle α et le paramètre D/L satisfont la relation: 107+5/((D/L)-(2/3)) < α < 109.5+5/((D/L)-(2/3)).

Plus particulièrement, dans les variantes illustrées sur les figures, le premier ensemble élastique antérieur 11, le deuxième ensemble élastique antérieur 21, le premier ensemble élastique postérieur 31, et le deuxième ensemble élastique postérieur 41 sont constitués chacun d'une lame flexible droite 110, 210, 310, 410.

Dans une autre variante non illustrée sur les figures, le premier ensemble élastique antérieur 11, le deuxième ensemble élastique antérieur 21, le premier ensemble élastique postérieur 31, et le deuxième ensemble élastique postérieur 41 comportent chacun une alternance de lames flexibles droites et d'éléments intermédiaires plus rigides que ces lames flexibles droites, alignés selon les directions respectives D1, D2, D3, D4.

Pour obtenir un résonateur mécanique à haut facteur de qualité, il est avantageux de rapporter un élément inertiel 201 à la masse pivotante 200, ou de l'intégrer à celle-ci, et de fixer le premier support 100 rigide à une platine ou un pont du mouvement d'horlogerie, ou tout autre élément susceptible d'agir comme support du résonateur à pivot flexible, par exemple, de façon non limitative, un élément de liaison d'un diapason, ou encore un élément anti-choc qui est autorisé à se déplacer uniquement en cas de choc violent, de façon à diminuer l'accélération subie par le résonateur. Naturellement, la partie fixe et la partie mobile représentées ici sont permutables. Cet élément inertiel peut être un disque, un anneau tel qu'une serge de balancier tel que visible sur la figure 2, ou un simple bras tel que visible sur la figure 1. Il est important que le centre de masse de l'élément inertiel soit sensiblement aligné avec l'axe de pivotement virtuel A.

Pour éviter des modes propres indésirables, il est avantageux de squeletter le support rotatif intermédiaire 20 rigide avec des évidements 209, de façon à réduire son inertie, tout en lui conférant une rigidité très supérieure à celle des lames flexibles constituant les ensembles élastiques 11, 21, 31, et 41, tel que visible sur les figures 1 à 4.

De la même façon, quand les éléments élastiques comportent des éléments intermédiaires plus rigides que les lames flexibles droites, ces éléments intermédiaires sont avantageusement également squelettés.

Une autre variante avantageuse, concernant tous les modes de réalisation, consiste à agencer les parties rigides 100, 20, 200, très proches l'une de l'autre autour de l'axe de pivotement virtuel A, de sorte qu'elles agissent comme des butées anti-choc, radiales ou/et angulaires, afin d'empêcher une rupture des lames, tel que visible avec les surfaces 105, 25, 26, 206, 28, 208, de la figure 4, en particulier les faces obliques 28 et 208 qui contribuent grandement à la résistance aux chocs du système. Ou encore à équiper certaines des parties rigides avec des bras de limitation 27 agencés pour coopérer en butée, en cas de choc, avec des surfaces complémentaires 107 que comporte le premier support 100, tel que visible sur la figure 4 où le support rotatif intermédiaire 20 porte de tels bras de limitation 27.

L'invention peut être mise en oeuvre avec des lames présentant des épaisseurs variables. L'angle optimum entre les lames doit alors être adapté en conséquence.

L'essentiel est de respecter la symétrie de flexibilité par rapport à la bissectrice de l'angle αA, et par rapport à l'axe de pivotement virtuel A.

L'invention se prête particulièrement bien à une exécution monolithique.

Selon l'invention, le premier support 100, la masse pivotante 200, et le mécanisme flexible de guidage en pivotement 10 forment un ensemble monobloc. Cet ensemble monobloc peut être réalisé, ou bien par usinage classique, ou bien, de façon particulière et non exhaustive, par des technologies de type « MEMS » ou « LIGA » ou impression 3D ou fabrication additive par laser ou similaire, en silicium, quartz, DLC, alliages métalliques, verre, rubis, saphir ou autre céramique, ou polymères, chargés ou non, ou similaire, compensé thermiquement, notamment par une croissance locale particulière de dioxyde de silicium, dans certaines zones de la pièce agencées à cet effet, quand cet ensemble monobloc est réalisé en silicium. Naturellement, d'autres matériaux encore sont utilisables, pour certains au prix d'une compensation en température. On citera notamment et non limitativement des alliages métalliques amorphes ou cristallins.

Quand la masse pivotante 200 porte une masse inertielle rapportée 201, le mécanisme flexible de guidage en pivotement 10 est avantageusement en silicium, oxydé de façon telle que le mécanisme résonateur 1000 complet, avec cette masse inertielle rapportée 201, soit compensé thermiquement.

Le mécanisme résonateur d'horlogerie 1000 peut comporter une pluralité de tels mécanismes flexibles de guidage en pivotement 10 montés en série, pour augmenter la course angulaire totale, disposés dans des plans parallèles, et autour du même axe de pivotement virtuel A, par solidarisation de parties rigides entre elles. Une telle pièce peut être formée par assemblage de deux pièces gravées sur un seul niveau, ou bien peut être gravée dans du silicium SOI deux niveaux.

On peut, avantageusement, utiliser deux mécanismes flexibles de guidage en pivotement en configuration de diapason, pour éliminer la réaction au support ; ceci est généralisable à un nombre N de mécanismes flexibles de guidage en pivotement.

L'invention concerne encore un mouvement d'horlogerie 2000 comportant au moins un tel mécanisme résonateur 1000.

L'invention concerne encore une montre 3000 comportant au moins un tel mouvement 2000.

L'invention apporte plusieurs avantages:
- bon isochronisme, marche indépendante des positions dans le champ de gravité, marche indépendante de l'amplitude;
- facilité de fabrication, grâce au regroupement des éléments fonctionnels dans un seul plan, réalisable en deux dimensions, par gravure en une seule fois dans du silicium ou similaire, ou bien par découpage dans une plaque, par électro-érosion, laser, jet d'eau, fabrication additive ou autre.

## Revendications

1. Mécanisme résonateur d'horlogerie (1000) comportant un premier support (100) avec un premier ancrage (1) et un deuxième ancrage (2) auxquels est fixé un mécanisme flexible de guidage en pivotement (10), qui définit un axe de pivotement virtuel (A) autour duquel pivote de façon rotative une masse pivotante (200), et qui comporte au moins un pivot flexible RCC antérieur (10A) et un pivot flexible RCC postérieur (10P) montés en série et tête-bêche l'un par rapport à l'autre autour dudit axe de pivotement virtuel (A),
ledit pivot flexible RCC antérieur (10A) comportant, entre ledit premier support (100) et un support rotatif intermédiaire (20), deux lames flexibles antérieures droites (110, 210) de même longueur antérieure (LA) entre leurs encastrements, définissant deux directions linéaires antérieures (D1, D2) qui se croisent au niveau dudit axe de pivotement virtuel (A) et qui définissent avec ledit axe de pivotement virtuel (A) un angle antérieur (αA), lesdits premier (1) et deuxième (2) ancrage constituant les ancrages respectifs desdites deux lames flexibles antérieures droites (110, 210) les plus éloignés dudit axe de pivotement virtuel (A) et étant tous deux à une même distance antérieure (DA) dudit axe de pivotement virtuel (A),
et ledit pivot flexible RCC postérieur (10P) comportant, entre ladite masse pivotante (200) et ledit support rotatif intermédiaire (20), qui comporte un troisième ancrage (3) et un quatrième ancrage (4), deux lames flexibles postérieures droites (310, 410) de même longueur postérieure (LP) entre leurs encastrements, définissant deux directions linéaires postérieures (D3, D4) qui se croisent au niveau dudit axe de pivotement virtuel (A) et qui définissent avec ledit axe de pivotement virtuel (A) un angle postérieur (αP), lesdites troisième (3) et quatrième (4) ancrages constituant les ancrages respectifs desdites deux lames flexibles postérieures droites (310, 410) les plus éloignés dudit axe de pivotement virtuel (A) et étant tous deux à une même distance postérieure (DP) dudit axe de pivotement virtuel (A),
ledit mécanisme flexible de guidage en pivotement (10) étant le centre d'inertie de l'ensemble formé par ladite masse pivotante (200) et toute masse inertielle rapportée (201) que porte ladite masse pivotante (200) étant sur ledit axe de pivotement virtuel (A) ou dans son voisinage immédiat, ladite longueur antérieure (LA) et ladite longueur postérieure (LP) étant égales à une longueur commune L, ladite distance antérieure (DA) et ladite distance postérieure (DP) étant égales à une distance commune D, ledit angle antérieur (αA) et ledit angle postérieur (αP) étant égaux à un angle commun α exprimé en degrés, qui satisfait la relation 107+5/((D/L)-(2/3)) < α < 109.5+5/((D/L)-(2/3)), fonction du rapport D/L entre ladite longueur commune L et ladite distance commune D, **caractérisé en ce que** ledit premier support (100), ladite masse pivotante (200), et ledit mécanisme flexible de guidage en pivotement (10) forment un ensemble monobloc.

2. Mécanisme résonateur d'horlogerie (1000) selon la revendication 1, **caractérisé en ce que** ledit support rotatif intermédiaire (20) est squeletté par des évidements (209) pour minimiser sa masse et éviter des modes propres indésirables.

3. Mécanisme résonateur d'horlogerie (1000) selon la revendication 1 ou 2, **caractérisé en ce que** ledit premier support (100), ladite masse pivotante (200), et ledit mécanisme flexible de guidage en pivotement (10) sont agencés très proches les uns des autres autour dudit axe de pivotement virtuel (A) et comportent des surfaces (105, 25, 26, 206) constituant des butées anti-choc pour empêcher une rupture desdites lames flexibles (11, 21, 31, 41).

4. Mécanisme résonateur d'horlogerie (1000) selon la revendication 3, **caractérisé en ce que** ledit support rotatif intermédiaire (20) comporte des bras de limitation (27) agencés pour coopérer en butée en cas de choc avec des surfaces complémentaires (107) que comporte ledit premier support (100).

5. Mécanisme résonateur d'horlogerie (1000) selon l'une des revendications 1 à 4, **caractérisé en ce que** ledit ensemble monobloc est en silicium, compensé thermiquement.

6. Mécanisme résonateur d'horlogerie (1000) selon l'une des revendications 1 à 4, **caractérisé en ce que** ladite masse pivotante (200) porte une masse inertielle rapportée (201), et **en ce que** ledit mécanisme flexible de guidage en pivotement (10) est en silicium, oxydé pour que ledit mécanisme résonateur (1000) complet avec ladite masse inertielle rapportée (201) soit compensé thermiquement.

7. Mécanisme résonateur d'horlogerie (1000) selon l'une des revendications 1 à 6, **caractérisé en ce qu'**il comporte une pluralité de dits mécanismes flexibles de guidage en pivotement (10) montés en série, pour augmenter la course angulaire totale, disposés dans des plans parallèles, et autour du même dit axe de pivotement virtuel (A).

8. Mouvement d'horlogerie (2000) comportant au moins un mécanisme résonateur d'horlogerie (1000) selon l'une des revendications 1 à 7.

9. Montre (3000) comportant au moins un mouvement (2000) selon la revendication 8.

## Patentansprüche

1. Uhrenresonatormechanismus (1000), der eine erste Stütze (100) mit einer ersten Verankerung (1) und einer zweiten Verankerung (2) umfasst, an denen ein flexibler Schwenkführungsmechanismus (10) befestigt ist, der eine virtuelle Schwenkachse (A) definiert, um die ein Schwenkmasse (200) drehbar schwenkt, und der mindestens einen vorderen flexiblen RCC-Zapfen (10A) und einen hinteren flexiblen RCC-Zapfen (10P) umfasst, die in Reihe und zueinander entgegengesetzt um die virtuelle Schwenkachse (A) montiert sind,
wobei der vordere flexible RCC-Zapfen (10A) zwischen der ersten Stütze (100) und einer drehbaren Zwischenstütze (20) zwei gerade flexible vordere Klingen (110, 210) mit der gleichen vorderen Länge (LA) zwischen ihren Einfassungen umfasst, die zwei lineare vordere Richtungen (D1, D2) definieren, die sich an der virtuellen Schwenkachse (A) schneiden und die mit der virtuellen Schwenkachse (A) einen vorderen Winkel (αA) definieren, wobei die erste (1) und die zweite (2) Verankerung die jeweiligen Verankerungen der beiden gerade flexiblen vorderen Klingen (110, 210) bilden, die am weitesten von der virtuellen Schwenkachse (A) entfernt sind und beide den gleichen vorderen Abstand (DA) von der virtuellen Schwenkachse (A) aufweisen,
und wobei der hintere flexible RCC-Zapfen (10P) zwischen der Schwenkmasse (200) und der drehenden Zwischenstütze (20), die eine dritte Verankerung (3) und eine vierte Verankerung (4) umfasst, zwei gerade flexible hintere Klingen (310, 410) mit der gleichen hinteren Länge (LP) zwischen ihren Einfassungen umfasst, die zwei lineare hintere Richtungen (D3, D4) definieren, die sich an der virtuellen Schwenkachse (A) schneiden und die mit der virtuellen Schwenkachse (A) einen hinteren Winkel (αP) definieren, wobei die dritte (3) und die vierte (4) Verankerung die jeweiligen Verankerungen der beiden gerade flexiblen hinteren Klingen (310, 410) bilden, die am weitesten von der virtuellen Schwenkachse (A) entfernt sind und beide den gleichen hinteren Abstand (DP) von der virtuellen Schwenkachse (A) aufweisen,
wobei der flexible Schwenkführungsmechanismus (10) planar ist, wobei das Trägheitszentrum der Anordnung, die durch die Schwenkmasse (200) und jede von der Schwenkmasse (200) getragene zusätzliche Trägheitsmasse (201) gebildet wird, auf der virtuellen Schwenkachse (A) oder in deren unmittelbarer Nähe liegt, wobei die vordere Länge (LA) und die hintere Länge (LP) gleich einer gemeinsamen Länge L sind, wobei der vordere Abstand (DA) und der hintere Abstand (DP) gleich einem gemeinsamen Abstand D sind, wobei der vordere Winkel (αA) und der hintere Winkel (αP) gleich einem gemeinsamen Winkel α sind, der in Grad ausgedrückt wird und das Verhältnis 107+5/((D/L)-(2/3)) < α < 109,5+5/((D/L)-(2/3)) erfüllt, abhängig vom Verhältnis D/L zwischen der gemeinsamen Länge L und dem gemeinsamen Abstand D, **dadurch gekennzeichnet, dass** die erste Stütze (100), die Schwenkmasse (200) und der flexible Schwenkführungsmechanismus (10) eine einstückige Anordnung bilden.

2. Uhrenresonatormechanismus (1000) nach Anspruch 1, **dadurch gekennzeichnet, dass** die drehende Zwischenstütze (20) durch Aussparungen (209) dünner gemacht ist, um ihre Masse zu minimieren und unerwünschte Eigenmodi zu verhindern.

3. Uhrenresonatormechanismus (1000) nach dem Anspruch 1 oder 2, **dadurch gekennzeichnet, dass** die erste Stütze (100), die Schwenkmasse (200) und der flexible Schwenkführungsmechanismus (10) sehr nahe beieinander um die virtuelle Schwenkachse (A) herum angeordnet sind und Oberflächen (105, 25, 26, 206) umfassen, die stoßdämpfende Anschläge bilden, um einen Bruch der flexiblen Klingen (11, 21, 31, 41) zu verhindern.

4. Uhrenresonatormechanismus (1000) nach Anspruch 3, **dadurch gekennzeichnet, dass** die drehende Zwischenstütze (20) Begrenzungsarme (27) umfasst, die dazu angeordnet sind, im Falle eines Stoßes mit komplementären Oberflächen (107), die die erste Stütze (100) umfasst, zusammenzuwirken.

5. Uhrenresonatormechanismus (1000) nach einem der Ansprüche 1 bis 4, **dadurch gekennzeichnet, dass** die einstückige Anordnung aus Silizium besteht, das temperaturkompensiert ist.

6. Uhrenresonatormechanismus (1000) nach einem der Ansprüche 1 bis 4, **dadurch gekennzeichnet, dass** die Schwenkmasse (200) eine zusätzliche Trägheitsmasse (201) trägt, und dadurch, dass der flexible Schwenkführungsmechanismus (10) aus oxidiertem Silizium besteht, so dass der vollständige Resonatormechanismus (1000) mit der zusätzlichen Trägheitsmasse (201) temperaturkompensiert ist.

7. Uhrenresonatormechanismus (1000) nach einem der Ansprüche 1 bis 6, **dadurch gekennzeichnet, dass** er eine Vielzahl von flexiblen Schwenkführungsmechanismen (10) umfasst, die in Reihen montiert, um den Gesamtwinkelweg zu erhöhen, in parallelen Ebenen und um die gleiche virtuelle Schwenkachse (A) angeordnet sind.

8. Uhrwerk (2000), das mindestens einen Uhrenresonatormechanismus (1000) nach einem der Ansprüche 1 bis 7 umfasst.

9. Uhr (3000), die mindestens ein Uhrwerk (2000) nach Anspruch 8 umfasst.

## Claims

1. A timepiece resonator mechanism (1000) including a first support (100) with a first anchor (1) and a second anchor (2) to which is attached a flexural pivot guide mechanism (10), which defines a virtual pivot axis (A) about which rotatably pivots a pivoting mass (200), and which includes at least one front RCC flexural pivot (10A) and one back RCC flexural pivot (10P) mounted in series and head-to-tail relative to each other about said virtual pivot axis (A),
said front RCC flexural pivot (10A) including, between said first support (100) and an intermediate rotary support (20), two straight flexible front blades (110, 210) of the same front length (LA) between the clamping points thereof, defining two linear front directions (D1, D2) which intersect at said virtual pivot axis (A) and which define with said virtual pivot axis (A) a front angle (αA), said first (1) and second (2) anchors forming the respective anchors of said two straight flexible front blades (110, 210) farthest from said virtual pivot axis (A) and being both at the same front distance (DA) from said virtual pivot axis (A),
and said back RCC flexural pivot (10P) including, between said pivoting mass (200) and said intermediate rotary support (20), which includes a third anchor (3) and a fourth anchor (4), two straight flexible back blades (310; 410) of the same back length (LP) between the clamping points thereof, defining two linear back directions (D3, D4) which intersect at said virtual pivot axis (A) and which define with said virtual pivot axis (A) a back angle (αP), said third (3) and fourth (4) anchors forming the respective anchors of said two straight flexible back blades (310, 410) farthest from said virtual pivot axis (A) and being both at the same back distance (DP) from said virtual pivot axis (A),
said flexural pivot guide mechanism (10) being planar, the centre of inertia of the assembly formed by said pivoting mass (200) and any added inertial mass (201) carried by said pivoting mass (200) being on said virtual pivot axis (A) or in the immediate proximity thereof, said front length (LA) and said back length (LP) being equal to a common length L, said front distance (DA) and said back distance (DP) being equal to a common distance D, said front angle (αA) and said back angle (αP) being equal to a common angle α expressed in degrees, which satisfies the relationship 107+5/((D/L)-(2/3)) < α < 109.5+5/((D/L)-(2/3)), function of the ratio D/L between said common length L and said common distance D, **characterised in that** said first support (100), said pivoting mass (200), and said flexural pivot guide mechanism (10) form a one-piece assembly.

2. The timepiece resonator mechanism (1000) according to claim 1, **characterised in that** said intermediate rotary support (20) is formed into a skeleton by recesses (209) to minimise its mass and prevent unwanted natural frequencies.

3. The timepiece resonator mechanism (1000) according to claim 1 or 2, **characterised in that** said first support (100), said pivoting mass (200), and said flexural pivot guide mechanism (10) are arranged very close to each other about said virtual pivot axis (A) and include surfaces (105, 25, 26, 206) forming anti-shock stops to prevent breakage of said flexible blades (11, 21, 31,41).

4. The timepiece resonator mechanism (1000) according to claim 3, **characterised in that** said intermediate rotary support (20) includes limitation arms (27) arranged to cooperate forming a stop in case of shock with complementary surfaces (107) included in said first support (100).

5. The timepiece resonator mechanism (1000) according to one of claims 1 to 4, **characterised in that** said one-piece assembly is a temperature-compensated silicon assembly.

6. The timepiece resonator mechanism (1000) according to one of claims 1 to 4, **characterised in that** said pivoting mass (200) carries an added inertial mass (201), and **in that** said flexural pivot guide mechanism (10) is made of silicon, oxidised so that said complete resonator mechanism (1000) with said added inertial mass (201) is temperature-compensated.

7. The timepiece resonator mechanism (1000) according to one of claims 1 to 6, **characterised in that** it includes a plurality of said flexural pivot guide mechanisms (10) mounted in series, to increase the total angular travel, disposed in parallel planes, and about the same said virtual pivot axis (A).

8. A horological movement (2000) including at least one timepiece resonator mechanism (1000) according to one of claims 1 to 7.

9. A watch (3000) including at least one movement (2000) according to claim 8.
